# EUROPÄISCHE PATENTSCHRIFT

(11) **EP 0 374 570 B1**
(45) Veröffentlichungstag und Bekanntmachung des Hinweises auf die Patenterteilung: **28.04.1993**
(21) Anmeldenummer: 89122347.1
(22) Anmeldetag: 04.12.1989
(51) Int. Cl.: E04F 17/00, B65D 88/52

(54) **Vorrichtung für vorfabrizierte Aufzugsschachtmodule**
Device for prefabricated lift shaft modules
Dispositif pour modules de cages d'ascenseur préfabriquées

(30) Priorität: 19.12.1988 GB 8829603
(43) Veröffentlichungstag der Anmeldung: 27.06.1990
(73) Patentinhaber: INVENTIO AG, CH-6052 Hergiswil NW (CH)
(72) Erfinder: Prewer, John Russell, Nr. Sittingbourne, Kent ME9 9NH (GB); Power, Leslie Brian, Epsom Surrey KT18 7EQ (GB)

(56) Entgegenhaltungen:
- FR-A- 1 414 383
- FR-A- 2 170 267
- FR-A- 2 348 857
- FR-A- 2 367 155
- GB-A- 671 350
- US-A- 2 765 497
- US-A- 2 963 122
- US-A- 3 714 749
- US-A- 4 166 343

## Beschreibung

Die vorliegende Erfindung betrifft eine vorfabrizierte, faltbare Moduleinheit, die an den Faltstellen scharnierartige Vorrichtungen aufweist, welche im gefalteten Zustand eine Volumenreduktion der Moduleinheit für die Lagerung und den Transport ermöglichen, wobei Mittel für die mechanische Verriegelung der Moduleinheit vorgesehen sind.

Gemäss einer französischen Patentanmeldung FR-A-2.170.267 werden Moduleinheiten mit faltbaren Seitenwänden beschrieben. Die zwei vertikalen Seitenwände weisen je drei Faltstellen und je zweimal drei Scharnierpaare (total 24 Scharniere) auf und können nach innen geklappt werden. Dadurch wird eine Höhen- bzw. eine Volumenreduktion für Transport und Lagerung erreicht. Im aufgeklappten Zustand, der mittels eines hydraulischen Hebers erreicht wird, können die nun gestreckten Stirnwände durch einsetzen von Bolzen in übereinander liegenden Bohrungen bis zur endgültigen Fixierung durch bautechnische Massnahmen, z.B. Betonfüllung, provisorisch gesichert werden.
Diese Lösung weist den Nachteil auf, dass durch die grosse Anzahl von Faltstellen beim Aufklappen problematische Unstabilitäten entstehen können. Ferner ist der Aufwand für die vorgesehene Anzahl Faltstellen gross und entsprechend kostenintensiv.

Der vorliegenden Erfindung liegt die Aufgabe zugrunde, eine Vorrichtung mit kleinerem Aufwand für ein Aufzugsschachtmodul zu schaffen, durch deren Anwendung eine Volumenreduktion durch Zusammenklappen mit weniger Faltstellen möglich ist, wobei Scharniere in bestehenden Konstruktionsteilen integriert und in den Wandflächen nicht sichtbar sein sollen.

Diese Aufgabe wird durch die in den Ansprüchen gekennzeichnete Erfindung gelöst.

Die durch die Erfindung erreichten Vorteile sind im wesentlichen darin zu sehen, dass mittels einer einfachen und billigen Vorrichtung vorfabrizierte Aufzugsschachtmodule für die Lagerung und den Transport so zusammengeklappt werden können, dass eines der linearen Masse beispielsweise noch ein Drittel des Wertes im montierten Zustand aufweist und dass die Stabilität und das Aussehen des fertig montierten Modules nicht beeinflusst wird und dass insbesondere die Steifigkeit der Eckenkonstruktion nicht vermindert wird. Ferner ist das Zusammenklappen und das Aufklappen ohne Verwendung von Spezialwerkzeugen möglich und im zusammengeklappten Zustand ist eine Fixierung vorhanden, welche ein unbeabsichtigtes Aufklappen verhindert.

In den Zeichnungen ist ein Ausführungsbeispiel dargestellt und es zeigen:
- Fig. 1: eine perspektivische Darstellung eines Aufzugsschachtmodules,
- Fig. 2: einen horizontalen Querschnitt des Aufzugsschachtmoduls,
- Fig. 3: eine Seitenansicht,
- Fig. 4: einen horizontalen Querschnitt im zusammengeklappten Zustand,
- Fig. 5: eine Scharnierstelle für Aussenschwenkung im geschlossenen Zustand,
- Fig. 5a: die Scharnierstelle für Aussenschwenkung im offenen Zustand,
- Fig. 6: eine Scharnierstelle für Innenschwenkung im geschlossenen Zustand und
- Fig. 6a: die Scharnierstelle für Innenschwenkung im offenen Zustand.

Die Figur 1 zeigt ein Aufzugsschachtmodul 1, welches im folgenden mit Modul 1 bezeichnet wird, das eine Rückwand 4, Seitenwände 2 und 3, eine Frontwand 5 mit einer Türöffnung 9 sowie einen unteren Winkelrahmen 7 und einen oberen Winkelrahmen 8 aufweist. Die Frontwand 5, die Seitenwände 2 und 3 und die Rückwand 4 sind aus gleichen Einzelelementen 6, welche als symmetrische Abkantprofile ausgebildet sind, zusammengesetzt und mit den Winkelrahmen 7 und 8 zusammengeschweisst.

Der untere Winkelrahmen 7 weist Scharnierstellen 10, 12, 14 und 16 auf. Die letzteren zwei sind in der Figur 1 nicht sichtbar. Der obere Winkelrahmen 8 weist die Scharnierstellen 11, 13, 15 und 17 auf.

Die Figur 2 zeigt das Modul 1 im horizontalen Querschnitt. Es sind in dieser Figur keine neuen Teile sichtbar, jedoch ist die Profilform der Einzelelemente 6 daraus ersichtlich.

Die Figur 3 zeigt eine Seitenansicht mit der Seitenwand 2 und den Scharnierstellen 10, 11, 12 und 13. Einzelelemente 6 sind mit 6.1 und 6.2 bezeichnet. Deren eine randseitige Doppelabkantung ist je über den Scharnierstellen 10, 11, 12 und 13 um einige cm zurückgeschnitten. Eine Schwenkachse 15 bzw. 16 verläuft je zwischen den Einzelelementen 6.1 und 6.2.

Die Figur 4 zeigt das Modul 1 im zusammengeklappten Zustand. Ein Kantholz 18 dient als Zwischenlage zur Aufnahme seitlich einwirkender Kräfte bei Transport und Lagerung.

Die Figur 5 zeigt die Einzelheiten der nach Aussen schwenkbaren Scharnierstelle 10. Diese sind identisch mit jenen der Scharnierstellen 11, 14 und 15. Der untere Winkelrahmen 7 weist in der Fortsetzung der Nahtstelle zwischen den speziellen Einzelelementen 6.1 und 6.2 einen durchgehenden Zwischenraum 10.6 auf.

4.1 ist ein kurzer, rechtwinklig mit der Rückwand 4 fest verbundener Modulschenkel. Auf dem horizontalen Schenkel des linken Teils des unteren Winkelrahmens 7 beim Seitenteil 2 ist die eine Hälfte einer Scharnierlasche 10.1 angeschweisst, welche die Form eines Flacheisenprofils aufweist. Die rechte Seite der Scharnierlasche 10.1 ist mittels zwei durchgehenden Bohrungen 10.2 und 10.4 und mittels zwei Schrauben 10.3 und 10.5 mit dem rechten Teil des unteren Winkelrahmens 7 und somit mit dem kurzen Modulschenkel 4.1 verschraubt. 10.7 sind lösbare Schraubverbindungen zwischen den speziellen Einzelelementen 6.1 und 6.2. 10.8 sind unlösbare Verbindungspunkte zu und zwischen den normalen Einzelelementen 6. 10.9 ist eine verschweisste Eckverbindung des unteren Winkelrahmens 7.

Die Figur 5a zeigt die nach aussen schwenkbare Scharnierstelle 10 im geöffneten Zustand. Der Öffnungswinkel beträgt ca. 90°. Die Schraubverbindungen 10.7 und die Schraube 10.3 sind gelöst bzw. entfernt. Das Zentrum der Bohrung 10.4 liegt auf der gleichen Ebene wie die kurzen abgekanteten Schenkel der speziellen Einzelelemente 6.1 und 6.2 wodurch beim Öffnen der Scharnierstelle kein Klemmen in der zu öffnenden Nahtstelle möglich ist.

Die Figur 6 zeigt die Einzelheiten der nach innen schwenkbaren Scharnierstelle 12. Sie befindet sich zwischen dem Seitenteil 2 und einem kurzen Modulschenkel 5.1, welcher rechtwinklig fest mit dem Frontteil 5 verbunden ist. Beim Drehpunkt der Scharnierstelle 12 ist auf dem vertikalen Schenkel des unteren Winkelrahmens 7 ein lösbares Scharnier 12.10 aufgeschraubt. Eine Trennstelle 12.6 des unteren Winkelrahmens 7 verläuft, ausgehend vom Scharniermittelpunkt schräg, in einem Winkel von 45°, nach aussen. Auf dem horizontalen Schenkel des rechten Teils des unteren Winkelrahmens 7 beim Seitenteil 2 ist die eine Hälfte einer Scharnierlasche 12.1 angeschweisst, welche die Form eines Flacheisenprofils aufweist. Die linke Seite der Scharnierlasche 12.1 ist mittels zwei durchgehenden Bohrungen 12.2 und 12.4 und mittels zwei Schrauben 12.3 und 12.5 mit dem linken Teil des unteren Winkelrahmens 7 und somit mit dem kurzen
Modulschenkel 5.1 verschraubt. 12.7 sind lösbare Schraubenverbindungen zwischen den speziellen Einzelelementen 6.1 und 6.2.

Die Figur 6a zeigt die nach innen schwenkbare Scharnierstelle 12 im geöffneten Zustand. Der Öffnungswinkel beträgt ca. 90°. Die Schraubverbindungen 12.7 wurden gelöst und die Schrauben 12.3 und 12.5 entfernt. Im geöffneten Zustand und bei einem Öffnungswinkel von 90° liegt die Bohrung 12.2 der Scharnierlasche 12.1 genau fluchtend über der Bohrung 12.4 im unteren Winkelrahmen 7. Die wieder eingesetzte Schraube 12.5 fixiert die Anordnung in diesem Zustand.

Die vorstehend beschriebene Einrichtung arbeitet wie folgt:

Die Funktion ist im wesentlichen aus den Zeichnungen ersichtlich. Das Modul 1 gemäss Fig. 1,2 und 5 kann, nach lösen der beschriebenen lösbaren Schraubverbindungen an allen Scharnierstellen, so zusammengeklappt werden, dass sich dessen Grundrissquerschnitt zur Form gemäss Fig. 4 verringert. Dadurch reduziert sich das Tiefenmass des Moduls 1 auf ca. einen Drittel gegenüber dem aufgeklappten Zustand, so dass beispielsweise drei solche Module 1 in Längsrichtung nebeneinander auf einer Lastwagenbrücke Platz finden. Die im zusammengeklappten Zustand wieder eingesetzten Schrauben 12.5 an den nach innen schwekbaren Scharnierstellen 12, 13, 16 und 17 sorgen für die nötige Formsteifigkeit in diesem Zustand. Die Kantholzzwischenlage 18 ist als Sicherheit gegen extreme seitliche Krafteinwirkung zu betrachten. Anstelle dessen kann ein Metallbügel eingesetzt werden, welcher in vorhandene, aber nicht gezeigte Bohrungen im oberen Winkelrahmen 8 der Frontwand 5 und der Rückwand 4 eingesteckt würde.

Beim Aufklappen auf der Baustelle und nach dem Verschrauben der Naht- und Scharnierstellen wird die Steifigkeit eines nicht klappbaren Moduls erreicht, nicht zuletzt deshalb weil die Scharnierstellen 10 bis 16 nicht in den Modulecken angeordnet sind. Die Scharniere 12.10 sind Hilfsscharniere und können, falls erforderlich, im montierten Zustand des Moduls 1 weggenommen werden.

Dank der schrägen Trennstelle 12.6 an den Scharnierstellen 12, 13, 16 und 17 ist es möglich im zusammengeklappten Zustand des Moduls 1 eine mechanische Fixierung mit den normal vorhandenen Verbindungsmitteln vorzunehmen, weil ein Teil des unteren Winkelrahmens 7 vom Modulschenkel 5.1 mit der Bohrung 12.4 in die Flucht des eingeklappten Seitenteils ragt und die Bohrung 12.4 dann genau unter der Bohrung 12.3 der Scharnierlasche liegt. So kann dann an allen vier Scharnierstellen 10, 11, 14 und 15 je eine Schraube eingesetzt und durch festziehen das zusammengeklappte Modul 1 in diesem Zustand mechanisch blockiert werden. Das beschriebene Prinzip liesse sich beispielsweise auch für Schalwände und als Klappen- oder Türoffenhaltesicherung anwenden.

## Patentansprüche

1. Vorfabrizierte, faltbare Moduleinheit, die an den Faltstellen scharnierartige Vorrichtungen aufweist, welche im gefalteten Zustand eine Volumenreduktion der Moduleinheit für die Lagerung und den Transport ermöglichen, wobei Mittel für die mechanische Verriegelung der Moduleinheit vorgesehen sind,
dadurch gekennzeichnet,
dass die Moduleinheit als vorfabriziertes, vertikal übereinander mittels stirnseitig vorhandenen Winkelrahmen (7,8) montierbares Aufzugsschachtmodul (1) mit einer in einer Frontwand (5) vorhandenen Türöffnung (9) ausgebildet ist,
dass, distanziert von den Eckverbindungen und in zwei gegenüberliegenden Seitenwänden (2,3), in den stirnseitigen Winkelrahmen (7,8) zwei Faltachsen bildende Scharniere (10,11,12,13,14,15,16,17,18) vorhanden sind,
dass im gefalteten Zustand die Seitenwände (2,3) mit Faltstellen parallel zu den Seitenwänden (4,5) im Abstand eines eingelegten Kantholzes (18) zu liegen kommen und
dass Bohrungen (12.2,12.3,12.4,12.5) in den Winkelrahmen (7,8) und in Scharnierlaschen (12.1) und Bohrungen (10.2,10.3,10.4,10.5) in den Winkelrahmen (7,8) und in Scharnierlaschen (10.1) so angeordnet sind, dass diese jeweils im gefalteten und im aufgeklappten Zustand fluchtend übereinander zu liegen kommen, so dass in beiden Zuständen eine durch Einsetzen von Schrauben ermöglichende mechanische Fixierung des Aufzugsschachtmoduls (1) vorhanden ist.

2. Vorrichtung nach Anspruch 1,
**dadurch gekennzeichnet,**
dass in den Winkelrahmen (7, 8) bei den nach innen schwenkbaren Scharnierstellen (12, 13, 16, 17) je eine, im zusammengeklappten Zustand des Aufzugschachtmoduls (1) einen in die Flucht der umgeklappten Seitenteile (2, 3) ragenden spitzen Lappen erzeugende schräge Trennstelle (12.6) vorhanden ist.

## Claims

1. Prefabricated, foldable modular unit, which has hinge-like devices, which in folded state make possible a volume reduction of the modular unit for storage and transport, at the fold locations, wherein means are provided for the mechanical locking of the modular unit,
characterised thereby
that the modular unit is constructed as a prefabricated lift shaft module (1) which has a door opening (9) present in a front wall (5) and is mountable vertically one above the other by means of angle frames (7, 8) present at the end sides,
that two hinges (10, 11, 12, 13, 14, 15, 16, 17, 18), which form two fold axes, are present in the end angle frames (7, 8) at spacings from the corner connections and in two oppositely disposed side walls (2, 3),
that in the folded state the side walls (2, 3) with fold locations come to lie parallel to the side walls (4, 5) at the spacing of an inserted wooden block (18), and
that bores (12.2, 12.3, 12.4, 12.5) are so arranged in the angle frames (7, 8) and in hinge flaps (12.1), and bores (10.2, 10.3, 10.4, 10.5) are so arranged in the angle frames (7, 8) and in hinge flaps (10.1), that these each time in the folded and in the unfolded state come to lie in alignment over one another, so that in both states a mechanical fixing of the lift shaft module (1) possible through insertion of screws is present.

2. Device according to claim 1, characterised thereby that, in the case of the inwardly pivotable hinge locations (12, 13, 16, 17), a respective angled separating location (12.6), which in the folded-together state of the lift shaft module (1) produces a pointed tongue projecting in the line of the folded over side members (2, 3), is present in each of the angle frames (7, 8).

## Revendications

1. Unité modulaire préfabriquée pliable comportant, aux points de pliage, des dispositifs en forme de charnières qui permettent, à l'état plié, une réduction de volume de l'unité modulaire pour le stockage et le transport, des moyens étant prévus pour le verrouillage mécanique de ladite unité modulaire, caractérisée en ce que ladite unité modulaire est conçue comme un module de cave d'ascenseur (1) préfabriqué apte à être monté à la verticale sur les autres à l'aide de cadre angulaires (7, 8) prévus côté frontal, et comportant une ouverture de porte (9) prévue dans une paroi avant (5), en ce qu'il est prévu, à une certaine distance des liaisons d'angle et dans deux parois latérales opposées (2, 3), dans les cadres angulaires (7, 8) prévus côté frontal, deux charnières (10, 11, 12, 13, 14, 15, 16, 17, 18) définissant des axes de pliage, en ce que, à l'état plié, les parois latérales (2, 3) pourvues de points de pliage viennent s'appliquer parallèlement aux parois latérales (4, 5), séparées de celles-ci par une pièce de bois équarrie (18), et en ce que des perçages (12.2, 12.3, 12.4, 12.5) prévus dans les cadres angulaires (7, 8) et dans des plaques de charnières (12.1), et des perçages (10.2, 10.3, 10.4, 10.5) prévus dans les cadres angulaires (7, 8) et dans des plaques de charnières (10.1) sont disposés de telle sorte que ces derniers viennent se positionner dans l'alignement les uns au-dessus des autres, à l'état plié et à l'état déplié, de sorte que dans les deux états, il est prévu une fixation mécanique du module de cage d'ascenseur (1) grâce à la mise en place de vis.

2. Dispositif selon la revendication 1, caractérisé en ce qu'il est prévu, dans chacun des cadres angulaires (7, 8), pour les points de charnière (12, 13, 16, 17) aptes à pivoter vers l'intérieur, un point de séparation en biais (12.6) définissant, à l'état plié du module de cage d'ascenseur (1), une patte pointue faisant saillie pour être dans l'alignement des éléments latéraux rabattus (2, 3).
